# FASCICULE DE BREVET EUROPEEN

(11) **EP 2 719 844 B1**
(45) Date de publication et mention de la délivrance du brevet: **11.10.2017**
(21) Numéro de dépôt: 13188384.5
(22) Date de dépôt: 11.10.2013
(51) Int. Cl.: E04F 13/08, E04F 13/14

(54) **Panneau de bardage pré-assemblé et son procédé de montage et de réparation**
Konfektioniertes Verkleidungspaneel und Montageverfahren und Reparaturverfahren
Pre-assembled cladding panel and method of mounting and repairing therefor

(30) Priorité: 15.10.2012 FR 1259816
(43) Date de publication de la demande: 16.04.2014
(73) Titulaire: Terreal, 92150 Suresnes (FR)
(72) Inventeur: Richard, Nicolas, 11400 Peyrens (FR); Male, Philippe, 31500 Toulouse (FR)
(74) Mandataire: Loyer & Abello

(56) Documents cités:
- EP-A1- 0 025 420
- WO-A1-2011/042848
- FR-A1- 2 280 764
- FR-A1- 2 553 454
- JP-A- H04 182 561

## Description

L'invention se rapporte au domaine de la construction de bâtiments et est relative à un bardage en terre cuite.

Il est connu pour réaliser un bardage, en particulier par le brevet français 2 553 454 du 14 octobre 1983, de fixer des plaques de parement composites comprenant une âme creuse sur laquelle est fixée une plaque de revêtement constituée par une plaque mince en pierre, les plaques composites ainsi réalisées étant fixées une par une sur des longrines métalliques horizontales portées par des poteaux verticaux eux-mêmes fixés par des étriers aux murs à recouvrir.

Ce mode opératoire est long, demande une main d'oeuvre spécialisée et donc onéreuse.

La présente invention a pour objet un panneau de bardage constitué de bardeaux pré-assemblés de façon à constituer un panneau pré-fabriqué dont la pose est facile.

Le panneau de bardage pré-assemblé à forte isolation thermique selon l'invention est constitué par une plaque rectangulaire rigide en un isolant à forte résistance thermique, revêtue de parements en terre cuite, l'ensemble étant ceinturé et assemblé par une structure rectangulaire métallique.

Selon un mode réalisation, l'invention fournit un panneau de bardage pré-assemblé à forte isolation thermique tel que selon la revendication 1.

Selon d'autres modes de réalisation avantageux, un tel panneau de bardage peut présenter une ou plusieurs des caractéristiques suivantes.

Selon un mode de réalisation, les parements en terre cuite ont une longueur égale à une hauteur d'étage, une largeur d'environ 30 cm, sont placés les uns à côté des autres contre la plaque isolante et sont assemblées les uns aux autres par tenons et mortaises.

Selon un mode de réalisation, un joint horizontal est placé entre deux panneaux de bardage contre le rebord du plancher, ce joint comportant un bandeau isolant recouvert par un couvre-joint dont les rebords inférieur et supérieur sont conformés de façon à venir se cliquer sur des tenons des rails.

Selon une application particulière lesdits parements ont une longueur de 280 cm, une largeur de 30 cm, comportent cinq alvéoles longitudinales et sont munis sur les côtés de moyens d'emboîtement.

L'invention fournit aussi un procédé de montage d'un panneau de bardage comportant les étapes suivantes : dans un premier temps on pose à plat la plaque d'isolant rigide ; on met en place un rail sur un rebord de la plaque en le fixant aux deux montants latéraux; dans un deuxième temps on pose une pluralité de parements les uns à côté des autres en les faisant glisser vers le rail pour introduire les pattes dans les alvéoles ; dans un troisième temps, on met en place le deuxième rail en introduisant les pattes dans les alvéoles et on fixe les deux extrémités dudit rail aux deux montants latéraux ; de façon à réaliser une structure rectangulaire qui ceinture l'ensemble constitué par la plaque d'isolant et les parements tout en les maintenant assemblés.

Selon un mode de réalisation, lorsqu'un parement est détérioré, consistant à briser le parement endommagé, à couper la partie correspondante de chaque rail supérieur et inférieur grâce aux amorces de rupture et à visser en lieu et place deux pattes correspondant aux pattes retirées.

Les parements en terre cuite peuvent avantageusement présenter une face avant, opposée à celle en contact avec la plaque isolante, pouvant présenter diverses formes de sorte qu'il est possible de réaliser des bardages ayant des aspects différents,mais aussi de disposer côte-à-côte des panneaux préfabriqués ayant des aspects différents et même de disposer dans un panneau préfabriqué des parements d'aspects différents. On obtient ainsi une grande variété décorative par des moyens peu coûteux.

La face avant des parements peut présenter diverses formes.

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.

Sur ces dessins :
La figure 1 est une vue en perspective illustrant deux panneaux de bardage selon l'invention fixés aux extrémités de trois planchers.
La figure 2 est une vue en perspective d'un mode de réalisation d'une plaque rectangulaire rigide en matériau isolant.
La figure 3 est une vue en perspective d'un élément de parement en terre cuite.
La figure 4 est une vue en perspective d'un rail pourvu de pattes.
La figure 5 est une vue d'un détail de la figure 4.
La figure 6 est une vue en perspective d'un montant latéral.
La figure 7 est une vue en perspective de la première étape du montage d'un panneau de bardage selon l'invention.
La figure 8 est une vue en perspective de la deuxième étape du montage du panneau de bardage.
La figure 9 est une vue en perspective de la troisième étape de montage du panneau de bardage.
La figure 10 est une vue de détail, en perspective, du mode de fixation au plancher du panneau de bardage.
La figure 11 est une vue, à échelle agrandie, du joint horizontal entre deux panneaux de bardage.
La figure 12 est une vue de détail, en perspective, illustrant la première étape du remplacement d'un élément en terre cuite.
La figure 13 est une vue de détail, en perspective, illustrant la mise en place de l'élément en terre cuite en remplacement d'un élément détérioré.
La figure 14 est une vue en perspective illustrant la pose d'un film étanche à l'air.
La figure 15 est une vue en perspective illustrant la mise en place d'un panneau de bardage sur le film étanche de la Fig. 14.
Les figures 16a à 16f illustrent six modes de réalisation de la face avant des parements.

La figure 1 illustre un mode de réalisation, à savoir deux panneaux de bardage 1, fixés à trois planchers 2, ceinturés par une structure métallique constituée par deux rails horizontaux 3, disposés sur les côtés supérieur et inférieur de chaque panneau 1, ainsi que par deux montants latéraux verticaux 4.

Entre deux panneaux 1 est disposé un joint horizontal 5.

La figure 2 représente un des éléments constitutif d'un panneau, cet élément étant une plaque rectangulaire 10 en isolant rigide.

Dans l'exemple représenté à titre d'exemple, cette plaque a une hauteur de 2,80 m et une largeur de 3,00 m.

La figure 3 représente un élément de parement 20 en terre cuite ayant une longueur de 2,80 m et une largeur de 0,30 m.

Cet élément de parement 20 comporte cinq alvéoles longitudinales 21 ainsi qu'un tenon 22 et une mortaise 23 de sorte qu'en disposant plusieurs éléments 20 les uns à côté des autres, on réalise un assemblage par tenon-mortaise.

Les figures 4 et 5 représentent un rail d'assemblage 3.

Le rail 3 est constitué par une cornière 30 munie de pattes 31, disposées par paires. Entre chaque paire de pattes 31 est disposée une amorce de rupture 33.

La figure 6 représente un montant latéral 4, qui est constitué par un fer plat 40, pourvu à ses deux extrémités d'un trou de fixation 41. Un fer en U 42 est fixé, perpendiculairement au fer plat 40 entre les trous 41.

Dans l'exemple représenté, à titre d'exemple non limitatif, les deux ailes inférieure 43 et supérieure 44 du fer en U 42 sont espacées d'une distance très légèrement supérieure à la hauteur du panneau 10, de façon à l'encadrer.

Les figures 7 à 9 illustrent les trois étapes d'assemblage du panneau.

La figure 7 représente la première étape consistant à poser à plat la plaque rectangulaire 10 de la figure 1 ; puis à mettre en place sur le côté supérieur un rail 3, muni de pattes 31 ; et ensuite à fixer à chaque extrémité dudit rail 3 un montant tel que le montant 4 de la figure 6.

La figure 8 représente la deuxième étape qui consiste à poser l'un après l'autre une pluralité d'éléments de parement 20, tels que celui décrit en relation avec la figure 3. On fait glisser chaque élément 20, selon la flèche F de façon à faire pénétrer les paires de pattes ou dents 31 dans deux alvéoles 21 de chaque élément de parement 20. Le tenon longitudinal 22 de chaque parement 20 s'emboite dans la mortaise 23 du parement 20 adjacent.

La figure 9 représente la troisième étape du montage. Lorsque toute la surface de la plaque isolante est recouverte de parements 20, on met en place, à l'autre extrémité de ceux-ci, un deuxième rail 3 en faisant pénétrer les pattes 31 de ce deuxième rail dans les alvéoles 21 des parements 20 et l'on fixe les deux extrémités de ce deuxième rail aux deux montants 4.

On réalise ainsi un panneau de bardage comportant une plaque isolante 10 recouverte de parements de bardage 20, étant assemblés les uns aux autres par des moyens purement métalliques sans colle ni liant hydraulique, cet assemblage étant ceinturé par un cadre métallique formé par les deux rails 3 et les montants 4.

Les panneaux ainsi pré-assemblées sont mis en place comme illustré à la figure 1.

La figure 10 montre le détail de cette fixation. Les orifices 41 des fers plats 40 sont enfilés sur des tenons filetés 50 solidaires des planchers 2, sur lesquels sont vissés des boulons 51.

La figure 11 illustre la constitution du joint d'étanchéité 5 de la figure 1.

Ce joint est constitué par un bandeau isolant 52, de préférence en laine de roche, qui remplit l'espace horizontal séparant des panneaux 1 pré-assemblés, espace qui se trouve au droit du rebord d'un plancher 2.

Ce bandeau 52 a pour fonction d'éviter la présence d'un pont thermique entre deux panneaux 1, au droit du plancher 2.

Le bandeau isolant 52 est ensuite recouvert par un couvre-joint 53. Les rebords inférieur et supérieur du couvre-joint 53 sont conformés de façon à venir se cliquer sur les tenons 32 des rails 3.

Les éléments en terre cuite munis d'alvéoles sont assez fragiles de sorte qu'il peut arriver qu'un parement 20 soit détérioré, soit pendant la mise en place des panneaux pré-fabriqués 1 ; soit ultérieurement.

La constitution particulière du panneau de bardage permet le remplacement d'un parement 20 endommagé.
Comme représenté à la figure 12, on retire le parement endommagé en le cassant et, grâce aux amorces de coupe 33, on détache du rail 3 la portion de ce rail correspondant au parement 20 enlevé ; on insère un nouveau parement dans les deux pattes 31 du rail 3 inférieur et, comme illustré à la figure 13, on bloque le haut du nouveau parement en vissant deux pattes 34 en forme de L.

Les parements 20 ont une hauteur de 2,80 m, une largeur de 29,5 cm et une épaisseur de 5cm.

On peut réaliser un panneau pré-assemblé selon l'invention de plusieurs largeurs en disposant par exemple : trois parements 20, la largeur total étant 0,90 m ; ou quatre parements 20 pour une largeur de 1,20 m ; ou sept parements pour une largeur de 2,10 m ; ou dix parements pour une largeur de 3m.

On voit que le panneau de bardage présente de nombreux avantages. Il permet de réaliser le bardage d'un bâtiment avec des éléments pré-fabriqués, ces éléments pouvant avoir des largeurs variées ; l'assemblage des éléments de bardage et de l'élément isolant est réalisé sans colle ni liant hydraulique ; il permet une réparation facile en cas de détérioration d'un élément en terre cuite.

Diverses formes peuvent être adoptées pour la face avant des parements 20.

La figure 16a montre une forme plane.

La figure 16b montre une face avant qui est plane, mais comporte des stries longitudinales 60, qui s'étendent sur toute la longueur du parement 20.

La figure 16c montre une face avant qui comporte trois éléments bombés 61.

La figure 16d montre une face avant qui comporte trois éléments 62 en pointe.

La figure 16e montre une face avant qui comporte des ondulations 63, avec trois ondes dans l'exemple représenté.

La figure 16f montre une face avant 64 quiest bombée sur tout sa largeur.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention, telle que décrite dans les revendications jointes. L'usage du verbe « comporter », « comprendre » ou « inclure » et de ses formes conjuguées n'exclut pas la présence d'autres éléments ou d'autres étapes que ceux énoncés dans une revendication. L'usage de l'article indéfini « un » ou « une » pour un élément ou une étape n'exclut pas, sauf mention contraire, la présence d'une pluralité de tels éléments ou étapes. Plusieurs moyens ou modules peuvent être représentés par un même élément matériel.

Dans les revendications, tout signe de référence entre parenthèses ne saurait être interprété comme une limitation de la revendication.

## Revendications

1. Panneau de bardage pré-assemblé à forte isolation thermique constitué par une plaque (10) rectangulaire, rigide, en isolant à résistance thermique, revêtue de parements (20) en terre cuite, munis d'alvéoles longitudinales (21), l'ensemble étant ceinturé et assemblé par une structure rectangulaire métallique constituée de deux montants latéraux (4) auxquels sont fixés deux rails (3), supérieur et inférieur, ces rails (3) étant munis de pattes (31) qui pénètrent dans les alvéoles longitudinales (21) des parements (20), de façon à réaliser un assemblage sans colle ou autre liant de la plaque isolante (4) et des parements en terre cuite (20) dans lequel chaque élément de rail (3) comporte au moins une paire de pattes (31) qui pénètrent dans deux alvéoles (21) d'un parement en terre cuite (20), chaque paire de pattes formant un élément à pattes, et dans lequel les deux rails horizontaux (3), supérieur et inférieur, comportent autant d'éléments à pattes (31) qu'il y a de parements en terre cuite (20), et dans lequel une amorce de rupture est disposée entre chaque éléments à pattes de sorte que ces éléments à pattes puissent être coupés et remplacés en cas de détérioration d'un parement en terre cuite nécessitant son remplacement.

2. Panneau de bardage selon la revendication 1, dans lequel les parements en terre cuite (20) ont une longueur de 280cm, une largeur d'environ 30 cm, sont placés les uns à côté des autres contre la plaque isolante (10) et sont assemblées les uns aux autres par tenons et mortaises (22, 23).

3. Panneau de bardage selon la revendication 2, dans lequel lesdits parements ont une largeur de 30 cm, comportent cinq alvéoles longitudinales et sont munis sur les côtés des tenons et mortaises (22, 23).

4. Panneau de bardage selon les revendications 1 à 3, **caractérisé par le fait que** la face avant des parements (20) présente une forme choisie dans le groupe consistant en une forme plane, une forme plane munie de stries longitudinales (60), une forme munie d'éléments bombés (61), une forme munie d'éléments en pointe (62), une forme en ondulations (63) ou une forme bombée sur toute sa largeur (64).

5. Ensemble comportant deux panneaux de bardage (1) selon l'une des revendications précédentes, et un joint horizontal (52) placé entre les deux panneaux de bardage (1) et destiné à être situé au droit d'un rebord d'un plancher (2).

6. Ensemble selon la revendication 5, dans lequel le joint horizontal placé entre deux panneaux de bardage (1) contre le rebord (2) du plancher comporte un bandeau isolant (52) recouvert par un couvre-joint (53) dont les rebords inférieur et supérieur sont conformés de façon à venir se cliquer sur des tenons (32) des rails (3)

7. Procédé de montage d'un panneau de bardage (1) selon l'une des revendications 1 à 4, comportant les étapes suivantes : dans un premier temps on pose à plat la plaque (10) d'isolant rigide ; sur un rebord de la plaque, on met en place en le fixant aux deux montants latéraux (4), un rail (3) ; dans un deuxième temps on pose les uns à côté des autres une pluralité de parements (20) en les faisant glisser vers le rail (3) pour introduire les pattes (31) dans les alvéoles (21) ; dans un troisième temps, on met en place un deuxième rail (3) en introduisant les pattes (31) dans les alvéoles (21) et on fixe les deux extrémités dudit deuxième rail (3) aux deux montants latéraux (4) ; de façon à réaliser une structure rectangulaire qui ceinture l'ensemble constitué par la plaque d'isolant (10) et les parements (20) tout en les maintenant assemblés.

8. Procédé de réparation d'un panneau de bardage (1) selon l'une des revendications 1 à 4, lorsqu'un parement (20) est détérioré, consistant à briser le parement endommagé, à couper la partie correspondante de chaque rail (3) supérieur et inférieur grâce à des amorces de rupture (33) et à visser en lieu et place deux pattes (34) correspondant aux pattes (31) retirées.

## Patentansprüche

1. Konfektioniertes Verkleidungspaneel mit hoher Wärmeisolierung bestehend aus einer starren rechteckigen Platte (10), welche mit Wärmewiderstand isoliert, umhüllt mit einer Verkleidung (20) aus Ton, welche mit longitudinalen Zellen versehen ist, wobei diese Gesamtheit umgeben und zusammengefügt ist durch eine metallische rechteckige Struktur, welche aus zwei Seitenstützen (4) besteht, an welchen oben und unten zwei Schienen (3) befestigt sind, wobei die Schienen (3) mit Laschen (31) ausgestattet sind, welche in die longitudinalen Zellen (21) der Verkleidung (20) eingreifen und so einen Verbund der Isolationsplatte (4) und der Verkleidungen aus Ton (20) ohne Kleber oder anderes Verbindungsmittel herstellen, wobei jedes Schienenelement (3) mindestens ein Laschenpaar (31) umfasst, welches in zwei Zellen (21) einer Verkleidung aus Ton (20) eindringt, wobei jedes Laschenpaar ein Laschenelement bildet und wobei die zwei horizontalen Schienen (3), oben und unten, so viele Laschenelemente (31) umfassen wie es Verkleidungen aus Ton (20) gibt und wobei eine Sollbruchstelle zwischen jedem Laschenelement angeordnet ist, so dass die Laschenelemente abgetrennt und erneuert werden können, wenn eine Verkleidung aus Ton wegen Beschädigung ersetzt werden muss.

2. Verkleidungpaneel gemäß Anspruch 1, wobei die Verkleidungen aus Ton (20) eine Länge von 280 cm und eine Breite von etwa 30 cm haben, und wobei diese nebeneinander gegen die Isolationsplatte angebracht und mit Zapfen und Zapfenlöchern (22, 23) zusammengefügt sind.

3. Verkleidungspaneel gemäß Anspruch 2, wobei die Verkleidungen eine Breite von 30 cm haben, fünf longitudinale Zellen umfassen und an den Seiten mit Zapfen und Zapfenlöchern (22, 23) ausgestattet sind.

4. Verkleidungspaneel gemäß Anspruch 1 bis 3, **dadurch gekennzeichnet, dass** die Seite vor den Verkleidungen eine Form aufweist, welche aus der Gruppe bestehend aus ebenen Formen, mit einer longitudinalen Riefelung (60) ausgestatteten ebenen Formen, mit gewölbten Elementen (61) ausgestatteten Formen, mit spitzen Elementen (62) ausgestatteten Formen, gewellten Formen(63) oder über ihre gesamte Breite (64) gewölbten Formen ausgewählt ist.

5. Anordnung umfassend zwei Verkleidungspaneele gemäß einem der vorhergehenden Ansprüche und eine horizontale Fuge (52), angeordnet zwischen den beiden Verkleidungspaneelen (1), und dazu bestimmt, geradlinig zu einer Kante eines Bodens (2) angeordnet zu sein.

6. Anordnung gemäß Anspruch 5, wobei die horizontale Fuge, welche zwischen zwei Verkleidungspaneelen (1) gegen die Kante (2) des Bodens angeordnet ist, eine isolierende Blende (52), abgedeckt von einer Abdeckleiste (53), deren oberer und unterer Rand so gebildet sind , dass sie sich mit Zapfen (32) der Schienen (3) verbinden können, umfasst.

7. Montageverfahren eines Verbindungspaneels (1) gemäß einem der Ansprüche 1 bis 4, umfassend die folgenden Schritte: zuerst wird die starre Isolationsplatte (10) eben angeordnet; auf einer Kante der Platte werden die Schienen (3), welche man an die beiden Seitenstützen (4) anbringt, angeordnet; als zweites werden nebeneinander eine Vielzahl von Verkleidungen (20) angeordnet, indem diese zu den Schienen (3) geschoben werden, um die Laschen (31) in die Zellen (21) einzuführen; als drittes wird eine zweite Schiene (3) angeordnet, indem die Laschen (31) in die Zellen (21) eingeführt werden und die beiden Endabschnitte der zweiten Schiene (3) auf den beiden Seitenstützen (4) befestigt werden; so dass eine rechteckige Struktur gebildet wird, welche die Gesamtheit, bestehend aus der Isolationsplatte (10) und den Verkleidungen (20), umgibt und sie zusammenhält.

8. Verfahren zur Reparatur eines Verbindungspaneels (1) gemäß einem der Ansprüche 1 bis 4 im Fall einer beschädigten Verkleidung (20) umfassend das Zerbrechen der beschädigten Verkleidung, das Herausschneiden des entsprechenden Teiles jeder Schienen, oben und unten, mit Hilfe der Sollbruchstellen (33) und Anschrauben zweier Laschen (34) anstelle der herausgenommenen Laschen (31) vor Ort.

## Claims

1. Preassembled high thermal insulation cladding panel consisting of a rectangular rigid panel (10) of high-strength insulation, lined with terra-cotta facings (20), provided with longitudinal channeling holes (31), the assembly being belted and assembled by a rectangular metal structure consisting of two side uprights (4) to which are attached two upper and lower rails (3), which rails (3) are provided with tabs (31), penetrating into the longitudinal channeling holes (21) of the facings (20) to form an assembly, without any glue or any other binder between the insulating panel (4) and the terra-cotta facings (20) in which each rail section (3) includes at least one pair of tabs (31) penetrating into the two holes (21) of a terra-cotta facing (20) with each pair of tabs forming a tab assembly and in which the two upper and lower horizontal rails (3) have as many tab assemblies (31) as there are terra-cotta facings (20) and in which a snapping crease is arranged between each tab assembly so that these tab assemblies can be cut and replaced, in the event of deterioration requiring its replacement by a terra-cotta facing.

2. Cladding panel according to claim 1 in which the terra-cotta facings (20) are 280 cm long, approximately 30 cm wide, are placed edge to edge with one another along the insulating panel (10) and are assembled together by means of mortise and tenon joints (22, 23).

3. Cladding panel according to claim 2 in which the said facings are 30 cm wide, have five side channeling holes, and are provided with mortise and tenon joints (22, 23) on the sides.

4. Cladding panel according to claims 1 to 3, **characterized in** the fact that the front face of the facings (20) has a shape chosen from the group consisting of a plane form, a plane form with lengthwise striations (60), a form with domed components (61), a form with peaked components (62), and a corrugated form (63), or a form that is domed width-wise (64).

5. Assembly consisting of two cladding panels (1) according to one of the preceding claims, and a horizontal joint (52) placed between the two cladding panels (1), designed to be placed along the edge of a floor (2).

6. Assembly according to claim 5, in which the horizontal joint placed between two cladding panels (1), against the edge (2) of the floor has an insulating strip (52) covered by a seal cover (53) whose lower and upper edges are shaped to click into the tenons (32) of the rails (3).

7. Method of mounting a cladding panel (1) according to one of the claims 1 to 4, comprising the following steps: first of all the rigid insulating panel (10) is laid flat; along one edge of the panel a rail (3) is placed and attached to the two side uprights (4); secondly, a plurality of facings (20) are installed edge to edge with one another by sliding them toward the rail (3) so that the tabs (31) are inserted into the longitudinal channeling holes (21); in a third step, a second rail (3) is installed by inserting the tabs (31) into the longitudinal channeling holes (21) and the two ends of the said second rail (3) are attached to the two side uprights (4); in this way, a rectangular structure is formed belting the assembly comprising the insulating plate (10) and the facings (20) while holding them assembled.

8. Method of repairing a cladding panel (1) according to one of the claims 1 to 4 which, when a facing (20) is damaged, consists in snapping off the damaged facing, cutting the corresponding part of each upper and lower rail (3) using the snapping creases (33), and in their place, screwing in two tabs (34) corresponding to the removed tabs (31).
